# FASCICULE DE BREVET EUROPEEN

(11) **EP 3 662 803 B1**
(45) Date de publication et mention de la délivrance du brevet: **06.10.2021**
(21) Numéro de dépôt: 19210502.1
(22) Date de dépôt: 21.11.2019
(51) Int. Cl.: A47L 9/00

(54) **ASPIRATEUR DOMESTIQUE ÉQUIPÉ D'UN ÉLÉMENT D'ABSORPTION ACOUSTIQUE**
HAUSSTAUBSAUGER, DER MIT EINEM SCHALLABSORPTIONSELEMENT AUSGESTATTET IST
HOME VACUUM CLEANER PROVIDED WITH AN ACOUSTIC ABSORPTION ELEMENT

(30) Priorité: 07.12.2018 FR 1872537
(43) Date de publication de la demande: 10.06.2020
(73) Titulaire: SEB S.A., 69130 Ecully (FR)
(72) Inventeur: MARTI, Antoine, 27200 Vernon (FR)
(74) Mandataire: SEB Développement

(56) Documents cités:
- DE-U1-202017 006 928
- FR-A- 1 496 409
- US-A1- 2012 222 264
- US-A1- 2018 020 891

## Description

### Domaine technique

La présente invention concerne le domaine des aspirateurs domestiques permettant d'aspirer des poussières et des déchets de faible granulométrie présents sur une surface à nettoyer, qui peut par exemple être du carrelage, du parquet, du stratifié, de la moquette ou un tapis.

### Etat de la technique

Un aspirateur domestique est connu du document DE-U-202017006928, et comporte :
- un corps refermant un moteur d'aspiration configuré pour générer un flux d'air au travers d'une tête de nettoyage, le corps comportant au moins une ouverture de sortie d'air au travers de laquelle le flux d'air est rejeté vers l'extérieur du corps,
- un dispositif de filtration disposé dans le corps en amont de l'ouverture de sortie d'air, le dispositif de filtration étant configuré pour retenir des particules de poussières transportées par le flux d'air,
- un élément d'absorption acoustique disposé dans le corps et recouvrant l'ouverture de sortie d'air, l'élément d'absorption acoustique étant en matériau poreux et comprenant une surface externe appliquée contre l'ouverture de sortie d'air et une surface interne orientée vers l'intérieur du corps, et
- une veine d'air délimitée en partie par la surface interne de l'élément d'absorption acoustique et dans laquelle est destiné à circuler le flux d'air, la veine d'air s'étendant sensiblement parallèlement à la surface interne de l'élément d'absorption acoustique de sorte qu'une majeure partie du flux d'air circule le long de la surface interne de l'élément d'absorption acoustique avant de s'échapper au travers de l'élément d'absorption acoustique en direction de l'ouverture de sortie d'air.

La présence d'un tel élément d'absorption acoustique au niveau de l'ouverture de sortie d'air permet de limiter le bruit généré par l'aspirateur domestique précité, et d'assurer des performances acoustiques satisfaisantes à l'aspirateur domestique.

L'élément d'absorption acoustique d'un tel aspirateur domestique est plus particulièrement disposé de telle sorte qu'une partie de l'élément d'absorption acoustique fait saillie dans la veine d'air et perturbe le flux d'air s'écoulant dans la veine d'air. En particulier, l'élément d'absorption acoustique réduit la section de passage du flux d'air dans la veine d'air et génère des turbulences dans le flux d'air s'écoulant dans la veine d'air.

Ainsi, un tel agencement de l'élément d'absorption acoustique a un impact négatif sur les performances aérauliques de l'aspirateur domestique.

### Résumé de l'invention

La présente invention vise à remédier à tout ou partie de ces inconvénients.

Le problème technique à la base de l'invention consiste notamment à fournir un aspirateur domestique qui présente des performances aérauliques améliorées, tout en assurant des performances acoustiques optimales.

A cet effet, la présente invention concerne un aspirateur domestique comprenant :
- un corps refermant un moteur d'aspiration configuré pour générer un flux d'air au travers d'une tête de nettoyage, le corps comportant au moins une ouverture de sortie d'air au travers de laquelle le flux d'air est rejeté vers l'extérieur du corps,
- un dispositif de filtration disposé dans le corps en amont de l'ouverture de sortie d'air, le dispositif de filtration étant configuré pour retenir des particules de poussières transportées par le flux d'air,
- un élément d'absorption acoustique disposé dans le corps et recouvrant l'ouverture de sortie d'air, l'élément d'absorption acoustique étant en matériau poreux et comprenant une surface externe appliquée contre l'ouverture de sortie d'air et une surface interne orientée vers l'intérieur du corps, et
- une veine d'air délimitée en partie par la surface interne de l'élément d'absorption acoustique et dans laquelle est destiné à circuler le flux d'air, la veine d'air s'étendant sensiblement parallèlement à la surface interne de l'élément d'absorption acoustique de sorte qu'une majeure partie du flux d'air circule le long de la surface interne de l'élément d'absorption acoustique avant de s'échapper au travers de l'élément d'absorption acoustique en direction de l'ouverture de sortie d'air,
caractérisé en ce que la veine d'air comporte, en amont de l'élément d'absorption acoustique, une paroi de guidage de flux qui jouxte l'élément d'absorption acoustique et qui affleure la surface interne de l'élément d'absorption acoustique.

La disposition particulière de l'élément d'absorption acoustique par rapport à la paroi de guidage de flux permet d'augmenter la section de passage de la veine d'air au niveau de l'élément d'absorption acoustique et de ne pas perturber le flux d'air s'écoulant dans la veine d'air, et donc de limiter sensiblement les pertes de charge générées par l'aspirateur domestique. Ainsi, l'aspirateur domestique selon l'invention présente des performances aérauliques améliorées par rapport aux aspirateurs domestiques de l'art antérieur, tout en ayant des performances acoustiques optimales.

L'aspirateur domestique peut en outre présenter une ou plusieurs des caractéristiques suivantes, prises seules ou en combinaison.

Selon un mode de réalisation de l'invention, la paroi de guidage de flux jouxte un bord supérieur de l'élément d'absorption acoustique.

Selon un mode de réalisation de l'invention, l'élément d'absorption acoustique est une mousse acoustique.

Selon un mode de réalisation de l'invention, la veine d'air est située en aval du dispositif de filtration.

Selon un mode de réalisation de l'invention, la veine d'air est délimitée au moins en partie par le corps et la surface interne de l'élément d'absorption acoustique.

Selon un mode de réalisation de l'invention, la paroi de guidage de flux s'étend sensiblement parallèlement à l'axe longitudinal du moteur d'aspiration.

Selon un mode de réalisation de l'invention, le corps délimite un renfoncement interne dans lequel est disposé l'élément d'absorption acoustique, le renfoncement interne présentant une épaisseur correspondant sensiblement à l'épaisseur de l'élément d'absorption acoustique.

Selon un mode de réalisation de l'invention, la surface interne de l'élément d'absorption acoustique s'étend dans le prolongement de la paroi de guidage de flux.

Selon un mode de réalisation de l'invention, l'aspirateur domestique comporte un dispositif de séparation et de stockage de déchets situé en amont du moteur d'aspiration, l'ouverture de sortie d'air étant orientée vers le dispositif de séparation et de stockage de déchets.

Selon un mode de réalisation de l'invention, le dispositif de séparation et de stockage de déchets est amovible.

Selon un mode de réalisation de l'invention, le dispositif de séparation et de stockage de déchets comporte un récipient de stockage de déchets, et un filtre séparateur logé dans le récipient de stockage de déchets.

Selon un mode de réalisation de l'invention, le corps comporte un conduit de liaison interne configuré pour relier fluidiquement la tête de nettoyage à une entrée d'air du dispositif de séparation et de stockage de déchets.

Selon un mode de réalisation de l'invention, le corps et le dispositif de séparation et de stockage de déchets délimitent un espace dans lequel débouche l'ouverture de sortie d'air et à travers lequel circule le flux d'air rejeté à l'extérieur du corps.

Selon un mode de réalisation de l'invention, le corps comporte une pluralité d'ouvertures de sortie d'air.

Selon un mode de réalisation de l'invention, la surface interne de l'élément d'absorption acoustique est supérieure à 30 cm², et de préférence supérieure à 50 cm².

Selon un mode de réalisation de l'invention, l'élément d'absorption acoustique présente une épaisseur comprise entre 5 et 15 mm.

Selon un mode de réalisation de l'invention, l'aspirateur domestique comporte en outre un carter de moteur comportant une ouverture de passage et délimitant un logement interne dans lequel est disposé le moteur d'aspiration, le moteur d'aspiration comprenant une ouverture d'entrée d'air et étant configuré de telle sorte que le flux d'aspiration généré s'écoule au travers de l'ouverture de passage et de l'ouverture d'entrée d'air.

Selon un mode de réalisation de l'invention, le carter de moteur est disposé dans le corps.

Selon un mode de réalisation de l'invention, le carter de moteur comporte un support supportant le moteur d'aspiration, l'ouverture de passage étant prévue sur le support.

Selon un mode de réalisation de l'invention, le support comporte la paroi de guidage de flux.

Selon un mode de réalisation de l'invention, le dispositif de filtration est situé en aval du moteur d'aspiration.

Selon un mode de réalisation de l'invention, le dispositif de filtration est monté sur le carter de moteur.

Selon un mode de réalisation de l'invention, le carter de moteur comporte un carénage définissant le logement interne dans lequel est monté le moteur d'aspiration. Avantageusement, le carénage comprend une ouverture de montage débouchant dans le logement interne et à travers laquelle le moteur d'aspiration est monté dans le logement interne.

Selon un mode de réalisation de l'invention, le support et le carénage sont assemblés l'un à l'autre.

Selon un mode de réalisation de l'invention, le support est configuré pour fermer l'ouverture de montage.

Selon un mode de réalisation de l'invention, le carénage comporte une sortie d'air et une grille de protection qui est située entre la sortie d'air et le moteur d'aspiration. Ces dispositions permettent d'empêcher un utilisateur d'accéder aux parties actives du moteur d'aspiration logé dans le logement interne défini par le carénage notamment lors d'un changement du dispositif de filtration.

Selon un mode de réalisation de l'invention, l'aspirateur domestique est configuré de telle sorte que, lorsque l'axe longitudinal du moteur d'aspiration est sensiblement vertical et l'ouverture d'entrée d'air est orientée vers le sol, le support et l'élément d'absorption acoustique sont situés en-dessous du moteur d'aspiration.

Selon un mode de réalisation de l'invention, le dispositif de filtration est disposé en regard de la grille de protection, et est par exemple appliqué contre la grille de protection.

Selon un mode de réalisation de l'invention, l'aspirateur domestique est un aspirateur balai.

Selon un mode de réalisation de l'invention, l'axe longitudinal du moteur d'aspiration est sensiblement parallèle à l'axe longitudinal d'un manche de l'aspirateur balai.

Selon un mode de réalisation de l'invention, le moteur d'aspiration comporte un ventilateur et un moteur électrique configuré pour entraîner en rotation le ventilateur.

### Brève description des figures

L'invention sera bien comprise à l'aide de la description qui suit en référence aux dessins schématiques annexés représentant, à titre d'exemple non limitatif, une forme d'exécution de ce dispositif d'aspiration.
La figure 1 est une vue en perspective d'un aspirateur domestique selon la présente invention.
La figure 2 est une vue partielle en coupe longitudinale de l'aspirateur domestique de la figure 1.
La figure 3 est une vue partielle en perspective de l'aspirateur domestique de la figure 1.
La figure 4 est une vue partielle éclatée et en perspective de l'aspirateur domestique de la figure 1.
La figure 5 est une vue partielle en coupe longitudinale, à échelle agrandie, de l'aspirateur domestique de la figure 1.
La figure 6 est une vue en perspective d'un dispositif d'aspiration de l'aspirateur domestique de la figure 1.

### Description détaillée

La figure 1 représente un aspirateur domestique 2, et plus particulièrement un aspirateur balai, comprenant un manche 3 et une tête de nettoyage 4, également nommée suceur, par exemple de forme globalement triangulaire, qui est agencée pour être en contact avec un sol à nettoyer et qui est reliée au manche 3 par l'intermédiaire d'une partie de liaison 5.

Le manche 3 comporte notamment une poignée 6 à son extrémité supérieure et un corps 7 dans sa partie inférieure.

Le manche 3 est avantageusement articulé selon plusieurs degrés de liberté par rapport à la tête de nettoyage 4 et peut être directement manipulé par un utilisateur à la manière d'un balai, afin de déplacer la tête de nettoyage 4 sur le sol à nettoyer.

L'aspirateur domestique 2 comporte en outre un dispositif de séparation et de stockage de déchets 8 qui est monté de manière amovible sur le manche 3, et en particulier sur le corps 7, afin de pouvoir être nettoyé.

Le dispositif de séparation et de stockage de déchets 8 comporte notamment un récipient de stockage de déchets 9, et un filtre séparateur 11 logé dans le récipient de stockage de déchets 9. Selon le mode de réalisation représenté sur les figures, le corps 7 comporte un conduit de liaison interne 12 (voir la figure 3) configuré pour relier fluidiquement la tête de nettoyage 4 à une entrée d'air 13 du dispositif de séparation et de stockage de déchets 8.

Comme montré sur la figure 2, le corps 7 renferme un dispositif d'aspiration 14 qui comprend un carter de moteur 15 et un moteur d'aspiration 16, également nommé moto-ventilateur, disposé dans le carter de moteur 15 et configuré pour générer un flux d'air au travers de la tête de nettoyage 4. Avantageusement, l'aspirateur domestique 2 comporte en outre une batterie rechargeable (non représentée sur les figures) configurée pour alimenter électriquement le moteur d'aspiration 16. La batterie rechargeable peut être logée dans le corps 7 ou dans une toute autre partie du manche 3.

Comme montré plus particulièrement sur la figure 2, le carter de moteur 15 comporte un support 17 configuré pour supporter le moteur d'aspiration 16, une ouverture de passage 18 prévue sur le support 17 et reliée fluidiquement au dispositif de séparation et de stockage de déchets 8, et un carénage 19 assemblé au support 17 par exemple par vissage ou encliquetage.

Le carénage 19 définit un logement interne 21 dans lequel est monté le moteur d'aspiration 16. A cet effet, le carénage 19 comprend une ouverture de montage 22 débouchant dans le logement interne 21 et à travers laquelle le moteur d'aspiration 16 est monté dans le logement interne 21. Le support 17 est en particulier configuré pour fermer l'ouverture de montage 22.

De façon connue, le moteur d'aspiration 16 comporte un ventilateur et un moteur électrique configuré pour entraîner en rotation le ventilateur. Le moteur d'aspiration 16 peut comporter en outre un couvercle de ventilateur 23 recouvrant au moins partiellement le ventilateur et définissant une ouverture d'entrée d'air 24. Selon le mode de réalisation représenté sur les figures, l'axe longitudinal du moteur d'aspiration 16 est sensiblement parallèle à l'axe longitudinal du manche 3.

Comme montré sur la figure 2, le carénage 19 comporte en outre une sortie d'air 25 et une grille de protection 26 qui est située entre la sortie d'air 25 et le moteur d'aspiration 16. Ces dispositions permettent d'empêcher un utilisateur d'accéder aux parties actives du moteur d'aspiration 16 qui est logé dans le logement interne 21 défini par le carénage 19.

L'aspirateur domestique 2 comporte également un dispositif de filtration 27 disposé dans le corps 7 en aval du moteur d'aspiration 16. Avantageusement, le dispositif de filtration 27 est monté sur le carter de moteur 15, et plus particulièrement sur le carénage 19. Selon le mode de réalisation représenté sur les figures, le dispositif de filtration 27 est appliqué contre la grille de protection 26.

Le moteur d'aspiration 16 est plus particulièrement configuré de telle sorte que le flux d'air généré s'écoule au travers de l'ouverture de passage 18 et de la sortie d'air 25, et le dispositif de filtration 27 est configuré pour retenir des particules de poussières transportées par le flux d'air s'échappant par la sortie d'air 25.

Comme montré sur les figures 1 à 3, le corps 7 comporte de plus une veine d'air 28 située en aval du dispositif de filtration 27 et dans laquelle est destiné à circuler le flux d'air généré par le moteur d'aspiration 16, et une pluralité d'ouvertures de sortie d'air 29 au travers de laquelle le flux d'air est rejeté vers l'extérieur du corps 7. Avantageusement, les ouvertures de sortie d'air 29 sont orientées vers le dispositif de séparation et de stockage de déchets 8.

Comme montré plus particulièrement sur la figure 2, le corps 7 et le dispositif de séparation et de stockage de déchets 8 délimitent un espace 31 dans lequel débouchent les ouvertures de sortie d'air 29 et à travers lequel circule le flux d'air rejeté à l'extérieur du corps 7.

L'aspirateur domestique 2 comporte en outre un élément d'absorption acoustique 32 disposé dans le corps 7 de manière à recouvrir les ouvertures de sortie d'air 29. L'élément d'absorption acoustique 32 est en matériau poreux, et peut par exemple être une mousse acoustique. L'élément d'absorption acoustique 32 comprend une surface externe 32.1 appliquée contre les ouvertures de sortie d'air 29 et une surface interne 32.2 orientée vers l'intérieur du corps 7.

Selon un mode de réalisation de l'invention, la surface interne de l'élément d'absorption acoustique 32 est supérieure à 30 cm², et de préférence supérieure à 50 cm², et l'élément d'absorption acoustique 32 présente une épaisseur comprise entre 5 et 15 mm.

Comme montré sur la figure 4, le corps 7 délimite un renfoncement interne 33 dans lequel est disposé l'élément d'absorption acoustique 32. Le renfoncement interne 33 présente une épaisseur correspondant sensiblement à l'épaisseur de l'élément d'absorption acoustique 32.

Comme montré plus particulièrement sur la figure 5, la veine d'air 28 est délimitée en partie par le corps 7 et la surface interne 32.2 de l'élément d'absorption acoustique 32. Avantageusement, la veine d'air 28 s'étend parallèlement à la surface interne 32.2 de l'élément d'absorption acoustique 32 de sorte qu'une majeure partie du flux d'air, généré par le moteur d'aspiration 16, circule le long de la surface interne 32.2 de l'élément d'absorption acoustique 32 avant de s'échapper au travers de l'élément d'absorption acoustique 32 en direction des ouvertures de sortie d'air 29.

La veine d'air 28 comporte, en amont de l'élément d'absorption acoustique 32, une paroi de guidage de flux 34 qui jouxte l'élément d'absorption acoustique 32, et en particulier un bord supérieur de l'élément d'absorption acoustique 32, et qui affleure la surface interne 32.2 de l'élément d'absorption acoustique 32. Avantageusement, la paroi de guidage de flux 34 est prévue sur le support 17, et la surface interne 32.2 de l'élément d'absorption acoustique 32 s'étend dans le prolongement de la paroi de guidage de flux 34. Selon le mode de réalisation représenté sur les figures, la paroi de guidage de flux 34 s'étend sensiblement parallèlement à l'axe longitudinal du moteur d'aspiration 16.

Le fonctionnement de l'aspirateur domestique 2 va maintenant être décrit. Lorsque le moteur d'aspiration 16 est alimenté électriquement, il établit une dépression notamment dans le dispositif de séparation et de stockage de déchets 8 de telle sorte que de l'air et des déchets sont aspirés par la tête de nettoyage 4. L'air chargé de déchets pénètre ensuite dans le récipient de stockage de déchets 9 via le conduit de liaison interne 12 et l'entrée d'air 13 qui débouche tangentiellement dans le récipient de stockage de déchets 9. L'air est ainsi mis en rotation et les déchets sont centrifugés vers l'extérieur et la majorité de ces déchets est collectée par le récipient de stockage de déchets 9.

Les déchets de faible granulométrie, tels que des poussières fines, qui n'auront pas été séparés par centrifugation ou retenus par le filtre séparateur 11, suivent le flux d'air et se dirigent ensuite vers le moteur d'aspiration 16 et le dispositif de filtration 27 où ces déchets de faible granulométrie sont retenus.

Ensuite, le flux d'air circule jusqu'à la veine d'air 28 et s'écoule le long de la surface interne 32.2 de l'élément d'absorption acoustique 32 avant de s'échapper au travers de l'élément d'absorption acoustique 32 en direction des ouvertures de sortie d'air 29.

La disposition particulière de l'élément d'absorption acoustique 32 par rapport à la paroi de guidage de flux 34 permet de ne pas perturber le flux d'air s'écoulant dans la veine d'air 28, et donc de limiter sensiblement les pertes de charge et le bruit généré par l'aspirateur domestique 2. Ainsi, l'aspirateur domestique 2 selon l'invention présente des performances aérauliques et acoustiques améliorées par rapport aux aspirateurs domestiques de l'art antérieur.

Bien entendu, la présente invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention. C'est ainsi notamment que l'aspirateur domestique 2 pourrait être un aspirateur à traineau.

## Revendications

1. Aspirateur domestique (2) comprenant :
- un corps (7) refermant un moteur d'aspiration (16) configuré pour générer un flux d'air au travers d'une tête de nettoyage (4), le corps (7) comportant au moins une ouverture de sortie d'air (29) au travers de laquelle le flux d'air est rejeté vers l'extérieur du corps (7),
- un dispositif de filtration (27) disposé dans le corps (7) en amont de l'ouverture de sortie d'air (29), le dispositif de filtration (27) étant configuré pour retenir des particules de poussières transportées par le flux d'air,
- un élément d'absorption acoustique (32) disposé dans le corps (7) et recouvrant l'ouverture de sortie d'air (29), l'élément d'absorption acoustique (32) étant en matériau poreux et comprenant une surface externe (32.1) appliquée contre l'ouverture de sortie d'air (29) et une surface interne (32.2) orientée vers l'intérieur du corps (7), et
- une veine d'air (28) délimitée en partie par la surface interne (32.2) de l'élément d'absorption acoustique (32) et dans laquelle est destiné à circuler le flux d'air, la veine d'air (28) s'étendant sensiblement parallèlement à la surface interne (32.2) de l'élément d'absorption acoustique (32) de sorte qu'une majeure partie du flux d'air circule le long de la surface interne (32.2) de l'élément d'absorption acoustique (32) avant de s'échapper au travers de l'élément d'absorption acoustique (32) en direction de l'ouverture de sortie d'air (29),
**caractérisé en ce que** la veine d'air (28) comporte, en amont de l'élément d'absorption acoustique (32), une paroi de guidage de flux (34) qui jouxte l'élément d'absorption acoustique (32) et qui affleure la surface interne (32.2) de l'élément d'absorption acoustique (32).

2. Aspirateur domestique (2) selon la revendication 1, dans lequel l'élément d'absorption acoustique (32) est une mousse acoustique.

3. Aspirateur domestique (2) selon la revendication 1 ou 2, dans lequel le corps (7) délimite un renfoncement interne (33) dans lequel est disposé l'élément d'absorption acoustique (32), le renfoncement interne (33) présentant une épaisseur correspondant sensiblement à l'épaisseur de l'élément d'absorption acoustique (32).

4. Aspirateur domestique (2) selon l'une quelconque des revendications 1 à 3, lequel comporte un dispositif de séparation et de stockage de déchets (8) situé en amont du moteur d'aspiration (16), l'ouverture de sortie d'air (29) étant orientée vers le dispositif de séparation et de stockage de déchets (8).

5. Aspirateur domestique (2) selon la revendication 4, dans lequel le corps (7) et le dispositif de séparation et de stockage de déchets (8) délimitent un espace (31) dans lequel débouche l'ouverture de sortie d'air (29) et à travers lequel circule le flux d'air rejeté à l'extérieur du corps (7).

6. Aspirateur domestique (2) selon l'une quelconque des revendications 1 à 5, dans lequel le corps (7) comporte une pluralité d'ouvertures de sortie d'air (29).

7. Aspirateur domestique (2) selon l'une quelconque des revendications 1 à 6, dans lequel la surface interne (32.2) de l'élément d'absorption acoustique (32) est supérieure à 30 cm², et de préférence supérieure à 50 cm².

8. Aspirateur domestique (2) selon l'une quelconque des revendications 1 à 7, dans lequel l'élément d'absorption acoustique (32) présente une épaisseur comprise entre 5 et 15 mm.

9. Aspirateur domestique (2) selon l'une quelconque des revendications 1 à 8, lequel comporte en outre un carter de moteur (15) comportant une ouverture de passage (18) et délimitant un logement interne (21) dans lequel est disposé le moteur d'aspiration (16), le moteur d'aspiration (16) comprenant une ouverture d'entrée d'air (24) et étant configuré de telle sorte que le flux d'aspiration généré s'écoule au travers de l'ouverture de passage (18) et de l'ouverture d'entrée d'air (24).

10. Aspirateur domestique (2) selon la revendication 9, dans lequel le carter de moteur (15) comporte un support (17) supportant le moteur d'aspiration (16), l'ouverture de passage (18) étant prévue sur le support (17).

11. Aspirateur domestique (2) selon la revendication 10, dans lequel le support (17) comporte la paroi de guidage de flux (34).

## Patentansprüche

1. Haushaltsstaubsauger (2), umfassend:
- einen Körper (7), der einen Saugmotor (16) umschließt, der so konfiguriert ist, dass er einen Luftstrom durch einen Reinigungskopf (4) erzeugt, wobei der Körper (7) mindestens eine Luftauslassöffnung (29) umfasst, durch die der Luftstrom aus dem Körper (7) nach außen abgeführt wird,
- eine Filtervorrichtung (27), die in dem Körper (7) der Luftauslassöffnung (29) vorgelagert angeordnet ist, wobei die Filtervorrichtung (27) so konfiguriert ist, dass sie von dem Luftstrom mitgeführte Staubpartikel zurückhält,
- ein schallabsorbierendes Element (32), das in dem Körper (7) angeordnet ist und die Luftauslassöffnung (29) überdeckt, wobei das schallabsorbierende Element (32) aus einem porösen Material besteht und eine Außenfläche (32.1) umfasst, die an der Luftauslassöffnung (29) anliegt, und eine Innenfläche (32.2) umfasst, die dem Inneren des Körpers (7) zugewandt ist, und
- einen Luftstrom (28), der teilweise von der Innenfläche (32.2) des schallabsorbierenden Elements (32) begrenzt wird und durch den der Luftstrom strömen soll, wobei sich der Luftstrom (28) im Wesentlichen parallel zu der Innenfläche (32.2) des schallabsorbierenden Elements (32) erstreckt, so dass ein Großteil des Luftstroms entlang der Innenfläche (32.2) des schallabsorbierenden Elements (32) strömt, bevor er durch das schallabsorbierende Element (32) in Richtung der Luftauslassöffnung (29) entweicht,
**dadurch gekennzeichnet, dass** der Luftstrom (28) dem schallabsorbierenden Element (32) vorgelagert eine strömungsleitende Wand (34) aufweist, die an das schallabsorbierende Element (32) angrenzt und an der Innenfläche (32.2) des schallabsorbierenden Elements (32) anliegt.

2. Haushaltsstaubsauger (2) nach Anspruch 1, wobei das schallabsorbierende Element (32) ein Akustik-Schaumstoff ist.

3. Haushaltsstaubsauger (2) nach Anspruch 1 oder 2, wobei der Körper (7) eine innere Aussparung (33) definiert, in der das schallabsorbierende Element (32) angeordnet ist, wobei die innere Aussparung (33) eine Dicke aufweist, die im Wesentlichen der Dicke des schallabsorbierenden Elements (32) entspricht.

4. Haushaltsstaubsauger (2) nach einem der Ansprüche 1 bis 3, der eine dem Saugmotor (16) vorgelagerte Staubabscheide- und -speichereinrichtung (8) aufweist, wobei die Luftauslassöffnung (29) der Staubabscheide- und -speichereinrichtung (8) zugewandt ist.

5. Haushaltsstaubsauger (2) nach Anspruch 4, wobei der Körper (7) und die Staubabscheide- und -speichereinrichtung (8) einen Raum (31) definieren, in den die Luftauslassöffnung (29) mündet und durch den der aus dem Körper (7) nach außen abgeführte Luftstrom zirkuliert.

6. Haushaltsstaubsauger (2) nach einem der Ansprüche 1 bis 5, wobei der Körper (7) eine Vielzahl von Luftauslassöffnungen (29) umfasst.

7. Haushaltsstaubsauger (2) nach einem der Ansprüche 1 bis 6, wobei die Innenfläche (32.2) des schallabsorbierenden Elements (32) größer als 30 cm² und vorzugsweise größer als 50 cm² ist.

8. Haushaltsstaubsauger (2) nach einem der Ansprüche 1 bis 7, wobei das schallabsorbierende Element (32) eine Dicke zwischen 5 und 15 mm aufweist.

9. Haushaltsstaubsauger (2) nach einem der Ansprüche 1 bis 8, der weiter ein Motorgehäuse (15) umfasst, das eine Durchgangsöffnung (18) umfasst und eine Innenaufnahme (21) definiert, in der der Saugmotor (16) angeordnet ist, wobei der Saugmotor (16) eine Lufteinlassöffnung (24) umfasst und so gestaltet ist, dass der erzeugte Saugstrom durch die Durchgangsöffnung (18) und die Lufteinlassöffnung (24) hindurchströmt.

10. Haushaltsstaubsauger (2) nach Anspruch 9, wobei das Motorgehäuse (15) einen Träger (17) umfasst, der den Saugmotor (16) trägt, wobei die Durchgangsöffnung (18) an dem Träger (17) vorgesehen ist.

11. Haushaltsstaubsauger (2) nach Anspruch 10, wobei der Träger (17) die strömungsleitende Wand (34) umfasst.

## Claims

1. Home vacuum cleaner (2) comprising:
- a body (7) comprising a suction motor (16) configured to generate an air flow through a cleaning head (4), the body (7) comprising at least one air outlet opening (29) through which the air flow is exhausted towards the outside of the body (7),
- a filtration device (27) disposed in the body (7) upstream from the air outlet opening (29), the filtration device (27) configured to retain dust particles transported by the air flow,
- an acoustic absorption element (32) disposed in the body (7) and covering the air outlet opening (29), the acoustic absorption element (32) being made from a porous material and comprising an external surface (32.1) abutted against the air outlet opening (29) and an internal surface (32.2) oriented towards the interior of the body (7), and
- an air conduit (28) partially delimited by the internal surface (32.2) of the acoustic absorption element (32) and wherein the air flow is intended to circulate, the air conduit (28) extending substantially in parallel to the internal surface (32.2) of the acoustic absorption element (32) so that a major part of the air flow circulates along the internal surface (32.2) of the acoustic absorption element (32) before escaping through the acoustic absorption element (32) towards the air outlet opening (29),
**characterised in that** the air conduit (28) comprises, upstream from the acoustic absorption element (32), a flow guide wall (34) which adjoins the acoustic absorption element (32) and which is flush with the internal surface (32.2) of the acoustic absorption element (32).

2. Home vacuum cleaner (2) according to claim 1, wherein the acoustic absorption element (32) is an acoustic foam.

3. Home vacuum cleaner (2) according to claim 1 or 2, wherein the body (7) delimits an internal recess (33) wherein is disposed the acoustic absorption element (32), the internal recess (33) having a thickness that substantially corresponds to the thickness of the acoustic absorption element (32).

4. Home vacuum cleaner (2) according to any of claims 1 to 3, which comprises a waste separation and storage device (8) located upstream from the suction motor (16), the air outlet opening (29) being oriented towards the waste separation and storage device (8).

5. Home vacuum cleaner (2) according to claim 4, wherein the body (7) and the waste separation and storage device (8) delimiting a space (31) wherein the air outlet opening (29) opens and through which the air flow discharged outside the body (7) circulates.

6. Home vacuum cleaner (2) according to any of claims 1 to 5, wherein the body (7) comprises a plurality of air outlet openings (29).

7. Home vacuum cleaner (2) according to any of claims 1 to 6, wherein the internal surface (32.2) of the acoustic absorption element (32) is greater than 30 cm², and preferably greater than 50 cm².

8. Home vacuum cleaner (2) according to any of claims 1 to 7, wherein the acoustic absorption element (32) has a thickness comprised between 5 and 15 mm.

9. Home vacuum cleaner (2) according to any of claims 1 to 8, which further comprises a motor casing (15) comprising a passage opening (18) and delimiting an internal housing (21) wherein is disposed the suction motor (16), the suction motor (16) comprising an air inlet opening (24) and being configured in such a way that the suction flow generated flows through the passage opening (18) and the air inlet opening (24).

10. Home vacuum cleaner (2) according to claim 9, wherein the motor casing (15) comprises a support (17) that supports the suction motor (16), the passage opening (18) being provided on the support (17).

11. Home vacuum cleaner (2) according to claim 10, wherein the support (17) comprises the flow guide wall (34).
